# DEMANDE DE BREVET EUROPEEN

(11) **EP 1 584 774 A1**
(43) Date de publication de la demande: **12.10.2005**
(21) Numéro de dépôt: 04101474.7
(22) Date de dépôt: 09.04.2004
(51) Int. Cl.: E04H 4/12

(54) **Pièce d'habillage d'une bouche de piscine.**

(71) Demandeur: Van Hemelryck, Thierry, 1390 Grez-Doiceau (BE)
(72) Inventeur: Van Hemelryck, Thierry, 1390 Grez-Doiceau (BE)
(74) Mandataire: Van Straaten, Joop

(57) **Abrégé**

Pièce (28) en une matière sensiblement inerte aux rayons ultraviolets, servant à l'habillage d'une bouche (10) de communication d'une piscine avec un circuit hydraulique ; écumeur (14) de piscine en communication avec une bouche (10) portant une telle pièce d'habillage (28) et piscine équipée d'un tel écumeur (14).

## Description

### Domaine de l'invention

L'invention se rapporte à une pièce d'habillage d'une bouche de communication d'une piscine avec un circuit hydraulique, la bouche comportant une paroi interne s'étendant vers une embouchure présentant un bord périphérique.

L'invention concerne également un système comprenant un écumeur pour piscine et une pièce d'habillage pour la bouche de l'écumeur.

### État de la technique

Les piscines, notamment celles servant à la pratique de la natation ou à la baignade sont classiquement en communication avec un circuit hydraulique.

Dans le document FR-A-2 729 994, on décrit à cet effet une bouche d'aspiration, également appelée meurtrière, destinée à être placée au niveau de la surface de l'eau de la piscine et à être connectée à une pompe aspirante. Cette bouche d'aspiration connue présente une section transversale sensiblement elliptique et a une paroi sensiblement horizontale ou en légère déclivité. Pour une question d'esthétique, seul le bord périphérique de la bouche est recouvert d'une pièce d'habillage, aussi appelée enjoliveur, qui a pour unique fonction de dissimuler les joints et la bride qui assurent une fixation étanche de la bouche d'aspiration à une paroi verticale de la piscine.

On a observé qu'avec certains matériaux, la paroi interne des bouches résistait mal au vieillissement dû notamment aux rayonnements ultraviolets, qui se concrétise, par exemple, par une réduction de sa résistance aux chocs et par une modification de sa couleur d'origine.

La fragilisation du matériau favorise particulièrement le développement de fissures dans ladite bouche lorsque celle-ci est soumise à des contraintes mécaniques, comme par exemple lors d'une période de gel ou à la suite d'un mouvement de terrain. Une fois abîmée, la bouche de communication doit alors être remplacée car l'écoulement du liquide vers la pompe aspirante n'est plus optimal. Le remplacement de la bouche d'aspiration nécessite de gros travaux étant donné qu'elle est généralement installée dans la paroi de la piscine avant la coulée du béton et est ensuite recouverte par une margelle habituellement construite en pierre.

### Résumé de l'invention

Un but de l'invention est de fournir une pièce d'habillage qui protège mieux les bouches de communication du vieillissement.

A cette fin, la pièce d'habillage selon l'invention est caractérisée en ce qu'elle est réalisée en un matériau substantiellement opaque aux rayons ultraviolets et en ce qu'elle est apte à recouvrir l'embouchure et une partie substantielle de la paroi interne de la bouche de communication. Ainsi la pièce d'habillage joue le rôle d'un bouclier de protection pour la paroi de la bouche en l'isolant des rayons ultraviolets, réduisant ainsi le vieillissement de la bouche.

Un autre but de l'invention est de fournir une pièce d'habillage qui soit simple à installer à l'intérieur d'une bouche de communication. Dans un mode de réalisation préféré, la pièce d'habillage est caractérisée en ce qu'elle est apte à être enchâssée dans et fixé à la bouche de communication. La pièce d'habillage peut être ainsi aisément mise en place dans la bouche par un simple mouvement de translation vers l'intérieur de la cavité de la bouche. Cette opération peut être réalisée sur une bouche existante d'une piscine, même lorsque cette dernière est en fonctionnement, quelque soit le niveau de l'eau.

Un autre but de l'invention est de fournir une pièce d'habillage qui soit facile à remplacer sans nécessiter de manipulations longues et fastidieuses. A cette fin, suivant une forme de réalisation préférée, la pièce d'habillage est caractérisée en ce qu'elle comporte des moyens pour être fixée de manière amovible à la bouche de communication.

### Brève description des figures

Ces aspects ainsi que d'autres aspects de l'invention seront clarifiés dans la description détaillée de modes de réalisation particuliers de l'invention, référence étant faite aux figures annexées, dans lesquelles :
La fig. 1 est une vue schématique d'une écumeur de piscine et d'une pièce d'habillage selon l'invention avant insertion de celle-ci dans une bouche de communication d'un écumeur.
La fig. 2 est une vue en coupe transversale verticale de la pièce d'habillage selon l'invention après son insertion dans ladite bouche.

### Description détaillée de l'invention

La pièce d'habillage selon l'invention est une pièce destinée à être rapportée sur une partie substantielle de la paroi interne de la susdite bouche pour la recouvrir et l'isoler du rayonnement lumineux ambiant, particulièrement du rayonnement solaire et plus particulièrement encore du rayonnement ultraviolet.

La bouche est normalement ménagée dans un mur latéral de la piscine et est habituellement située au niveau de la surface du liquide dans la piscine. Les circuits hydrauliques classiquement utilisés dans les piscines comprennent une pompe de circulation et servent au traitement de l'eau, notamment à son épuration et à l'ajout d'additifs adéquats (bactéricides et fongicides, par exemple).

La bouche de communication s'ouvre dans le mur de la piscine, par une embouchure dont la forme n'est pas critique pour la définition de l'invention. Elle peut être circulaire, elliptique ou polygonale, par exemple carrée, rectangulaire ou trapézoïdale.

Les bouches de section transversale rectangulaire, allongées dans une direction sensiblement horizontale et se terminant par une embouchure rectangulaire sont généralement rencontrées. Les dimensions (largeur x hauteur) des embouchures de section rectangulaire sont habituellement comprises entre (300mm à 400mm) x (130mm à 165mm). Quant à la profondeur de la bouche de communication, elle s'étend habituellement sur une longueur allant de 300mm et 400mm.

Afin de permettre un écoulement du liquide optimal vers l'intérieur de la bouche de communication, la pièce d'habillage pourra alors avoir une ouverture de forme substantiellement rectangulaire. La largeur de l'ouverture représente typiquement au moins 80% de celle de l'embouchure de la bouche de communication et de manière préférée au moins 95% de celle de l'embouchure de la bouche de communication. Quant à la hauteur, celle-ci correspond typiquement à au moins 80% de la hauteur de l'embouchure de la bouche et de manière préférée à au moins 95% de la hauteur de l'embouchure de la bouche.

La pièce d'habillage peut être conçue pour recouvrir la totalité de la paroi précitée de la bouche ou une partie de celle-ci. Dans le cas où la pièce d'habillage est conçue pour recouvrir seulement une partie de la paroi interne de la bouche, il est souhaitable qu'elle puisse recouvrir au moins la partie de ladite paroi la plus exposée aux rayons ultraviolets.

Dans une forme de réalisation avantageuse, la pièce d'habillage est apte à recouvrir au moins 20% de la profondeur de la bouche, de manière préférée au moins 50% profondeur de la bouche et de manière encore préférée au moins 95% de la profondeur de la bouche.

L'épaisseur de la pièce d'habillage est également conditionnée par la nécessité que ladite pièce soit capable de résister aux efforts mécaniques auxquels elle est normalement soumise et notamment à l'action du flux et du reflux de l'eau. La pièce d'habillage selon l'invention peut être une souple ou rigide. On préfère qu'elle soit rigide.

La paroi interne de la bouche doit avoir un profil adéquat pour permettre une circulation de l'eau entre la piscine et le circuit hydraulique. Nonobstant cette condition, le profil de la paroi de la pièce d'habillage n'est pas critique et la forme la plus adéquate peut être déterminée dans chaque cas particulier par un homme du métier.

Conformément à l'invention, la pièce d'habillage est en un matériau substantiellement opaque aux rayons ultraviolets. On entend désigner par le vocable « matériau substantiellement opaque aux rayons ultraviolets », un matériau qui ne transmet pas ou très peu le rayonnement ultraviolet. Le choix du matériau opaque n'est dès lors pas critique pour la définition de l'invention, le matériau le plus adéquat pouvant être déterminée aisément, dans chaque cas particulier, par un homme du métier, en fonction des conditions d'exploitation de la piscine et des propriétés connues des matériaux du commerce.

De préférence, le matériau de la pièce d'habillage est par ailleurs peu sensible chimiquement à l'eau et aux additifs que celle-ci contient éventuellement.

D'une manière générale, le matériau de la pièce d'habillage peut être indifféremment sélectionné parmi les polymères, par exemple des polymères de synthèse, et parmi les métaux. Les métaux sont spécialement recommandés, pour leur résistance mécanique. Les aciers inoxydables sont préférés, particulièrement les aciers inoxydables austénitiques, parmi lesquels les aciers de nuance AISI 316, 316L et 316TI sont spécialement recommandés. Les aciers de nuances AISI 316L et AISI 316TI sont préférés.

Pour faciliter l'utilisation de la pièce d'habillage, celle-ci est de préférence conçue pour être enchâssée dans la bouche de communication. La mise en place de la pièce est obtenue par simple mouvement de translation de la pièce à l'intérieur de ladite bouche, comme montré sur la Fig. 1.

La pièce d'habillage selon l'invention doit pouvoir être fixée dans la bouche de manière adéquate pour éviter qu'elle soit entraînée par le flux et le reflux de l'eau de la piscine pendant une exploitation de celle-ci.

La fixation de la pièce d'habillage dans la bouche peut être indifféremment inamovible ou amovible. Dans le cas d'une fixation inamovible, celle-ci peut par exemple consister en un collage, un soudage, une fixation au moyen d'agrafes ou une combinaison de ces moyens de fixations (liste non exhaustive).

Dans une forme de réalisation préférée de l'invention, la pièce d'habillage est conçue pour être fixée de manière amovible dans la bouche. Des moyens de fixation amovible, utilisables dans le cadre de l'invention, comprennent notamment une fixation par vis ou boulons, une fixation au moyen de clips ou de ressorts de maintien (liste non exhaustive).

Dans une autre forme de réalisation particulière de l'invention, la pièce d'habillage inclut des moyens d'étanchéité qui permettent de la solidariser de manière étanche à la bouche. Cette forme de réalisation présente l'avantage d'éviter l'accumulation de salissures et le piégeage de liquide entre la paroi interne de la bouche et la pièce d'habillage. Par exemple, les moyens d'étanchéité incluent des joints élastiques.

La pièce d'habillage selon l'invention trouve une application pour tout type de bouche servant de communication entre une piscine et un circuit hydraulique. Elle s'applique tout spécialement aux bouches dont la paroi est en une matière susceptible de se dégrader sous l'action des rayons ultraviolets, comme c'est le cas avec certains polymères de synthèse (PVC, ABS) communément utilisés pour la construction des bouches de communication pour piscine. La pièce d'habillage selon l'invention trouve notamment une application pour les bouches servant à l'admission d'eau dans une piscine, ainsi que pour les bouches servant à l'extraction de l'eau d'une piscine.

L'invention concerne par conséquent aussi un système comprenant une pièce d'habillage selon l'invention associée à une bouche de communication d'un écumeur de piscine.

Les écumeurs de piscine sont destinés à être montés dans le circuit hydraulique d'une piscine, pour éliminer les impuretés solides qui se trouvent en suspension dans l'eau. Dans l'écumeur selon l'invention, la bouche est pourvue d'une pièce d'habillage telle que définie plus haut, qui est rapportée sur une partie ou la totalité de la surface de sa paroi interne afin de la protéger des rayonnements ultraviolets.

Un avantage de la pièce d'habillage selon l'invention est qu'il est possible de l'utiliser pour protéger une bouche de communication d'un écumeur déjà installé afin de prévenir son vieillissement. L'utilisation d'une telle pièce de protection permet donc d'éviter le remplacement de la bouche de communication de l'écumeur, remplacement qui occasionne des frais élevés.

La piscine représentée à la Fig. 2 comprend un bassin 2 qui est excavé sous le niveau du sol 4 et qui est destiné à contenir de l'eau. Le mur latéral 6 du bassin 2 est sensiblement vertical. Il est percé d'une ouverture 8 qui débouche dans une bouche 10 traversant le mur 6 du bassin 1. L'ouverture 8 est généralement rectangulaire avec un grand côté sensiblement horizontal. La section transversale de la bouche 10 est également rectangulaire. La bouche est recouverte d'une margelle 12, comprenant par exemple un dallage. La bouche 10 est connecté à un écumeur 14. L'écumeur 14 comprend une chambre 16 sensiblement verticale, qui se trouve en communication, en amont, avec la bouche 10 et, en aval, avec un conduit 18 relié à une pompe aspirante, non représentée (les notions « amont » et « aval » sont définies par rapport au sens de circulation de l'eau dans la bouche 10, qui sera explicitée plus loin). La chambre 16 comprend également un panier filtrant 20. La bouche 10 est fixée de manière étanche au mur 6 du bassin 2.

Le mur latéral 6 et le fond 22 du bassin 2 sont recouverts d'une feuille étanche 24, appelée « liner », en PVC, conformée à la forme et aux dimensions du bassin. La bouche 10 de l'écumeur 14 est généralement en PVC ou en ABS, matériaux qui résistent mal à une exposition prolongée aux rayonnements ultraviolets.

Pendant l'exploitation de la piscine, le bassin 2 est rempli d'eau jusqu'à un niveau d'utilisation normale 26 et l'eau du bassin 2 est soumise à une circulation continue ou périodique à travers la bouche 10, vers la chambre 16, d'où elle est recyclée dans le bassin 2 via la pompe aspirante précitée. Dans la chambre 16, l'eau est soumise à une filtration pour la débarrasser des particules solides qu'elle contient.

Conformément à l'invention, la pièce d'habillage 28 est un manchon en acier inoxydable, enchâssé dans la bouche 10. Les dimensions et la forme du manchon 28 sont adaptées aux celles de la bouche 10, de manière à ce que le manchon 28 épouse substantiellement la forme de l'embouchure de ladite bouche 10 et s'étende sur au moins 90% de la profondeur de la bouche 10. Des ressorts de maintien 30, en forme de lamelles solidaires du manchon 28, sont interposés entre le manchon 28 et la paroi interne de la bouche 10. La fixation du manchon 28 dans la bouche 10 est ainsi amovible ; il suffit d'exercer une traction supérieure à la force de maintien exercée par les ressorts 30, pour extraire la pièce d'habillage 28 de la bouche 10.

L'étanchéité entre le manchon 28 et la bouche 10 est assurée par un joint souple 32, interposé entre l'extrémité d'aval du manchon 28 et la paroi interne de la bouche 10, et par un second joint souple 34 intercalé entre une bride 36 de la pièce d'habillage 28 et une bride 35 de la bouche 10.

Optionnellement un clapet 38 est monté, de manière oscillante, à l'intérieur du manchon 28. Le clapet 38 exerce la fonction, connue en soi, d'éviter un reflux de l'eau de la chambre 16 vers le bassin 2.

Dans la piscine représentée à la figure 1, le manchon 28 isole ainsi la paroi interne de la bouche du rayonnement solaire. Elle évite de la sorte que la paroi interne de la bouche en PVC ou en ABS ne soit détériorée par les rayons ultraviolets.

Il sera évident pour l'homme du métier que la présente invention n'est pas limitée à ce qui a été divulgué et décrit en particulier ci-dessus. L'invention réside dans la présentation de toutes caractéristiques nouvelles et dans chaque combinaison de ces caractéristiques. L'usage des verbes « comprendre, comporte ou inclure » et leurs formes conjuguées, n'exclut pas la présence d'autres éléments que ceux énumérés dans les revendications. L'usage de l'article « un/une » devant un élément, n'exclut pas la présence d'une pluralité de tels éléments.

La présente invention a été décrite en termes de réalisations spécifiques qui sont une illustration de l'invention et qui ne doivent pas être considérées comme limitatives.

## Revendications

1. Pièce d'habillage (28) d'une bouche de communication (10) d'une piscine avec un circuit hydraulique, la bouche comportant une paroi interne s'étendant vers une embouchure présentant un bord périphérique, **caractérisée en ce qu'**elle est réalisée en un matériau substantiellement opaque aux rayons ultraviolets et **en ce qu'**elle est apte à recouvrir l'embouchure et une partie substantielle de la paroi interne de la bouche de communication (10).

2. Pièce d'habillage (28) selon la revendication 1, **caractérisée en ce qu'**elle est apte à être enchâssée dans et fixée à la bouche de communication (10).

3. Pièce d'habillage (28) selon la revendication 2, **caractérisée en ce qu'**elle comporte des moyens pour être fixée de manière amovible à la bouche de communication (10).

4. Pièce d'habillage (28) selon l'une quelconque des revendications précédentes, **caractérisée en ce qu'**elle comprend un clapet (38) monté de manière oscillante à l'intérieur de la pièce d'habillage (28).

5. Pièce d'habillage (28) selon l'une quelconque des revendications précédentes, **caractérisée en ce** le matériau est choisi parmi les métaux.

6. Pièce d'habillage (28) selon la revendications 5, **caractérisée en ce que** le matériau est de l'acier inoxydable austénitique sélectionné parmi ceux de nuance AISI 316, 316L et 316TI.

7. Pièce d'habillage (28) selon l'une quelconque des revendications 1 à 4, **caractérisée en ce que** le matériau est un polymère.

8. Pièce d'habillage (28) selon l'une quelconque des revendications précédentes, **caractérisée en ce qu'**elle inclut des moyens (32, 34) pour assurer l'étanchéité entre la pièce d'habillage (28) et la bouche (10) lorsque la pièce (28) est montée dans la bouche (10).

9. Système comprenant une pièce d'habillage (28) selon l'une quelconque des revendications 1 à 8, associée à une bouche de communication (10) d'un écumeur de piscine (14).

## Revendications modifiées

### Revendications modifiées conformément à la règle 86(2) CBE.

**1.** Pièce d'habillage (28) d'une bouche de communication (10) entre le bassin (2) d'une piscine et un circuit hydraulique, la bouche (10) comportant une paroi interne s'étendant vers une embouchure présentant un bord périphérique, la pièce d'habillage (28) ayant la forme d'un manchon ouvert à ses deux extrémités étant apte à s'enchâsser dans la bouche (10) et comportant des moyens de fixation pour fixer ladite pièce (28) à la bouche (10) après enchâssement,
**caractérisée en ce qu'**elle est réalisée en un matériau substantiellement opaque aux rayons ultraviolets et **en ce qu'**elle est apte à recouvrir l'embouchure et une partie substantielle de la paroi interne de la bouche de communication (10).

**2.** Pièce d'habillage (28) selon la revendication 1, **caractérisée en ce que** les moyens de fixation sont aptes à fixer la pièce d'habillage (28) de manière amovible à la bouche de communication (10).

**3.** Pièce d'habillage (28) selon l'une quelconque des revendications précédentes, **caractérisée en ce qu'**elle comporte un clapet (38) monté de manière oscillante à l'intérieur de la pièce d'habillage (28).

**4.** Pièce d'habillage (28) selon l'une quelconque des revendications précédentes, **caractérisée en ce que** le matériau est une métal.

**5.** Pièce d'habillage (28) selon la revendication 4, **caractérisée en ce que** le matériau est de l'acier inoxydable.

**6.** Pièce d'habillage (28) selon la revendication 5 **caractérisée en ce que** le matériau est de l'acier inoxydable austénitique sélectionné parmi ceux de nuance AISI 316, AISI 316L et AISI 316TI.

**7.** Pièce d'habillage (28) selon l'une quelconque des revendications 1 à 3, **caractérisée en ce que** le matériau est un polymère.

**8.** Pièce d'habillage (28) selon l'une quelconque des revendications précédentes, **caractérisée en ce qu'**elle comporte des moyens (32, 34) pour assurer l'étanchéité entre la pièce d'habillage (28) et la bouche (10) lorsque la pièce (28) est enchâssée dans la bouche (10).

**9.** Système comprenant une pièce d'habillage (28) selon l'une quelconque des revendications 1 à 8, associée à une bouche de communication (10) entre le bassin (2) d'une piscine et un circuit hydraulique (14).
